# EUROPÄISCHE PATENTSCHRIFT

(11) **EP 1 611 927 B1**
(45) Veröffentlichungstag und Bekanntmachung des Hinweises auf die Patenterteilung: **12.11.2008**
(21) Anmeldenummer: 05013199.4
(22) Anmeldetag: 18.06.2005
(51) Int. Cl.: A63C 5/00, A63C 9/00

(54) **Schneegleitbrett**
Snowglide board
Planche de glisse sur neige

(30) Priorität: 02.07.2004 DE 102004032386
(43) Veröffentlichungstag der Anmeldung: 04.01.2006
(73) Patentinhaber: Marker Völkl International GmbH, 6341 Baar (CH)
(72) Erfinder: Heil, Tobias, 94360 Mitterfels (DE); Ametsbichler, Andreas, 94315 Straubing (DE)
(74) Vertreter: Graf, Helmut

(56) Entgegenhaltungen:
- EP-A- 0 383 104
- WO-A-02/49728
- US-A- 5 056 809

## Beschreibung

Die Erfindung bezieht sich auf ein Schneegleitbrett, insbesondere Ski, mit wenigstens einer Bindung, die an einer Schneegleitbrettkörperoberseite durch Hinterschneidungen am Schneegleitbrettkörper hintergreifende Verriegelungsabschnitte gehalten ist, wobei zum Einführen der Verriegelungsabschnitte in die Hinterschneidungen Einführöffnungen vorgesehen sind, die jeweils in eine Hinterschneidung übergehen und vorzugsweise an der Oberseite des Schneegleitbrettes offen sind.

Bekannt ist ein Schneegleitbrett in Form eines Skis, bei dem die Bindung mit einer bajonettartigen Verriegelung an der Oberseite des Skikörpers befestigt ist (EP 0 383 104 B1). Im Detail ist diese Verriegelung dadurch realisiert, dass in beiden Längsseiten des Skikörpers bzw. in den dortigen Wangen jeweils eine an der Längsseite offene Nut eingebracht ist und der Skikörper im Bereich dieser Nut von den abgewinkelten Enden von im Querschnitt C-förmigen Bindungsplatten formschlüssig hintergriffen wird. Um ein Einführen der abgewinkelten Enden des jeweiligen C-Profils in die Nuten zu ermöglichen, sind in den Seitenwangen zusätzlich Ausnehmungen vorgesehen, über die die Nuten zur Skikörperoberseite hin seitlich offen sind, so dass jede Bindungsplatte durch Aufsetzen auf den Skikörper und durch anschließendes Längsverschieben am Skikörper bajonettverschlussartig verriegelbar ist.

Obwohl bei diesem bekannten Ski eine problemlose Befestigung und/oder ein problemloses Austauschen der Bindung möglich ist, weist die bekannte Konstruktion doch gewisse Nachteile auf, und zwar u.a. deswegen, weil die die Bindungselemente tragende Bindungsplatten zwangsläufig über die Längsseiten des Skikörpers vorstehen, sich außerdem durch die Nuten in den Seitenwangen eine Schwächung des Skikörpers ergibt und schließlich wegen der relativ geringen Höhe der Seitenwangen und des üblicherweise für Seitenwangen verwendeten Materials die Festigkeit der Verankerung der Bindung am Skikörper begrenzt ist.

Ein Schneegleitbrett in Form eines Skis mit den Merkmalen des Oberbegriffs des Patentanspruches 1 ist bekannt (WO 02/49728 A1). Bei diesem bekannten Ski ist an der Skikörperoberseite im Bereich der Bindung eine Mulde gebildet, und zwar mit zwei diese Mulde an den Skikörperlängsseiten begrenzenden Vorsprüngen, die an ihren einander zugewandten Seiten jeweils mit einer Hinterschneidung versehen sind. Die Hinterschneidungen dienen zur Befestigung einer Bindung oder einer Bindungsplatte, und werden hierfür von an der Bindung oder Bindungsplatte vorgesehenen Verriegelungsabschnitten hintergriffen. Die sich an den Innenseiten der Vorsprünge gegenüberliegenden Hinterschneidungen sind von einem gemeinsamen C-Profil gebildet, welches beim Herstellen des Skikörpers in diesen bzw. in das den Skikörper bildende Material eingebunden wird, wobei ein derartiges C-Profil die Elastizität des Skikörpers in unerwünschter Weise stark beeinflusst.

Bekannt ist weiterhin eine Bindungsplatte (US 5 056 809), auf die Bindungselemente mit einem die Bindungsplatte am Rand übergreifenden C-Profil aufschiebbar sind. Um das Aufschieben der Bindungselemente zu vereinfachen, weist die Bindungsplatte in einem mittleren Bereichen eine reduzierte Breite auf, so dass die Bindungselemente dort jeweils von oben her aufgesetzt und dann durch Verschieben entlang der Bindungsplatte diese formschlüssig umgreifend befestigt werden können.

Aufgabe der Erfindung ist es, ein Schneegleitbrett aufzuzeigen, welche unter Beibehaltung der grundsätzlichen Vorteile einer bajonettverschlussartigen Befestigung der Bindung oder Bindungselemente eine u. a. die Fahreigenschaften des Schneegleitbrettes nicht beeinträchtigende Konstruktion ermöglicht.

Zur Lösung dieser Aufgabe ist ein ein Schneegleitbrett, insbesondere Ski, mit wenigstens einer Bindung, die an einer Schneegleitbrettkörperoberseite durch Hinterschneidungen am Schneegleitbrettkörper hintergreifende Verriegelungsabschnitte gehalten ist, wobei zum Einführen der Verriegelungsabschnitte in die Hinterschneidungen Einführöffnungen vorgesehen sind, die jeweils in eine Hinterschneidung übergehen und vorzugsweise an der Oberseite des Schneegleitbrettes offen sind, so ausgeführt, dass die Hinterschneidungen von an der Gleitbrettkörperoberseite verankerten Verbindungsstücken gebildet sind.

Weiterbildungen der Erfindung sind Gegenstand der Unteransprüche. Die Erfindung wird im Folgenden anhand der Figuren an einem Ausführungsbeispiel näher erläutert.

Es zeigen:
- Fig. 1: in vereinfachter Darstellung und in Seitenansicht ein Schneegleitbrett gemäß der Erfindung in Form eines Skis;
- Fig. 2: in vergrößerter Teildarstellung eine Draufsicht auf den Ski der Figur 1;
- Fig. 3 bis 5: Schnitte entsprechend den Linien I - I, II - II bzw. III - III der Figur 1.

In den Figuren ist 1 ein Ski mit einem Skikörper 2, der unter Verwendung der üblichen Skibaumaterialien und im wesentlichen in der üblichen Weise ausgebildet ist. Der Skikörper 2 besteht demnach beispielsweise aus dem inneren Kern 3 mit einem diesen Kern umgebenden Torsionskasten 4, aus der die Skikörperunterseite 2.1 bildenden Laufflächenbelag 5 mit den seitlichen Stahlkanten 6, aus dem Obergurt 7 oberhalb des Kernes 3 und dem Untergurt 8 zwischen Torsionskasten und Laufflächenbelag 5, aus den die Längsseiten des Skis bildenden Seitenwangen 9 und aus einer die Oberseite und teilweise auch die Längsseiten des Skikörpers 2 bildenden Dekor- und Abschlussfolie 10.

Bei der dargestellten Ausführungsform sind der Kern 3, der Torsionskasten 4 und z.B. auch der Obergurt 7 derart geformt, dass der Skikörper 2 an der Skikörperoberseite 2.2 zwei sich jeweils in Skikörperlängsrichtung erstreckende, parallel zueinander und voneinander beabstandete Vorsprünge 11 bildet, die sich z.B. über die gesamte oder nahezu die gesamte Länge des Skis oder über einen großteil der Skilänge erstrecken. An den einander zugewandten, innen liegenden Seiten 11.1 der Vorsprünge 11 sind in dortigen Ausnehmungen 12, die im mittleren Bereich des Skikörpers 2 bzw. im Bindungsbereich vorgesehen und jeweils zu dem jeweils andren Vorsprung sowie zur Oberseite des Skis 1 offen sind, Verbindungsstücke 13 und 14 eingesetzt, und zwar an jedem Vorsprung in einer Richtung vom rückwärtigen Ende 2.3 des Skikörpers 2 zum Schaufelbereich 2.2 dieses Skikörpers hin zunächst das Verbindungsstück 13 und dann in Skikörperlängsrichtung und von diesem beabstandet das weitere Verbindungsstück 14. Die Verbindungsstücke 13 und 14 sind bei der dargestellten Ausführungsform im wesentlichen leistenartige Formkörper 15 bzw. 16 aus Metall oder Kunststoff. Diese Formkörper sind jeweils mit einer an einer Verbindungsstücklängsseite 13.1 bzw. 14.1 offenen, an den beiden Enden des jeweiligen Verbindungsstückes 13 bzw. 14 jedoch geschlossenen Nut 17 ausgebildet und in geeigneter Weise, beispielsweise durch Verschrauben und/oder durch angeformte Zapfen und/oder durch Verkleben oder dergleichen in den Ausnehmungen 12 derart befestigt sind, dass sich die beiden Verbindungsstücke 13 senkrecht zur Skilängserstreckung mit der offenen Seite ihrer Nuten 17 paarweise unmittelbar gegenüber liegen, ebenso auch die beiden Verbindungsstücke 14.

Um durch die Verbindungsstücke 13 und 14, die mit ihrer Oberseite bündig mit der Oberseite des jeweiligen Vorsprungs liegen, also nicht über die Oberseite des Skikörpers oder der Vorsprünge vorstehen, die Flexibilität des Skikörpers 2 nicht oder nur geringfügig zu beeinträchtigen, sind diese jeweils segmentiert, d. h. mit senkrecht zu ihrer Längserstreckung verlaufenden nutenartigen Einschnitten 18 derart versehen, dass jedes Verbindungsstück 13 und 14 bzw. der entsprechende Formkörper 15 bzw. 16 insgesamt vier Segmente 15.1 - 15.4 bzw. 16.1 - 16.4 bildet. Diese sind lediglich über Materialabschnitte 15.5 bzw. 16.5 verbunden sind, welche bei montierten Verbindungsstücken sich an der der Skikörperunterseite 2.1 zugewandten unteren Begrenzung der jeweiligen Ausnehmung 12 befinden.

Bei der dargestellten Ausführungsform besitzen die Verbindungsstücke 13 und 14 bzw. deren Formkörper 15 und 16 jeweils dieselbe Länge. Weiterhin ist jeder Formkörper durch die Einschnitte 18 in vier Segmente gleicher Länge unterteilt.

An der Oberseite des Verbindungsstückes 13 bzw. an der Oberseite der Segmente 15.1 und 15.3 sind die Verbindungsstücke 13 jeweils mit einer Öffnung 19 versehen, die sich bei der dargestellten Ausführungsform über die gesamte Länge des betreffenden Segmentes erstreckt und von dem Öffnungsrand der Nut 17 bis an den Boden dieser Nut reicht. Über die Ausnehmungen 19 sind an der Unterseite eines Bindungselementes, beispielsweise an der Unterseite einer Bindungsplatte 20 vorgesehene Verriegelungsabschnitte 21 in jeweils eine Nut 17 des Verbindungsstückes 13 durch Aufsetzen von oben her einführbar wofür die Länge des Verriegelungselementes 21 in Längsrichtung der Bindungsplatte 20 bzw. Längsrichtung des Skis gleich oder geringfügig kleiner ist als die entsprechende Länge der Ausnehmungen 19. Durch Verschieben der Bindungsplatte 20 in Skilängsrichtung um die Länge eines Segmentes 15.1 - 15.4 ist die Bindungsplatte 20 dann mit ihren Verriegelungselementen 21 an den beiden Verbindungsstücken 13 und damit an der Skikörperoberseite 2.2 verankerbar. Bei der dargestellten Ausführungsform weist die Bindungsplatte 20 an ihrer Unterseite zwei Paare von leistenartigen Verriegelungselementen 21 auf.

Der Abstand, den die Verriegelungselemente 21 an jeder Längsseite der Bindungsplatte 20 voneinander aufweisen, ist dann ebenfalls gleich dem Abstand der Ausnehmungen 19 an den Verbindungsstücken 13. Bei der dargestellten Ausführungsform sind die Verriegelungsabschnitte 21 durch eine entsprechende Profilierung der Bindungsplatten 20 gebildet. Das rückwärtige Ende der Bindungsplatte 20 ist somit an jedem Verbindungsstück 13 zweifach, d. h. durch zweifachen Übergriff verankert. Im befestigten Zustand liegt die Bindungsplatte 20 mit ihren beiden Längsrändern auf der Oberseite der Vorsprünge 11 und auf der Oberseite der Verbindungsstücke 13 und 14 auf, so dass für eine optimale Kraftübertragung zwischen Bindung und Ski eine weit außen liegende Abstützung der Bindungsplatte 20 am Skikörper 2 erreicht ist.

Im Bereich des rückwärtigen Endes der Bindungsplatte 20 ist das rückwärtige Bindungselement 22 in Skikörperlängsrichtung einstellbar vorgesehen, wie dies mit dem Doppelpfeil A angedeutet ist.

Die Verbindungsstücke 14 bzw. die entsprechenden Formteile 16 besitzen an ihrer Oberseite an dem in der Achsrichtung "Skikörperende 2.3 - Schaufel 2.4" ersten Segment 16.1 jeweils eine der Ausnehmung 19 entsprechende Ausnehmung 23. Die übrigen, jeweils in Richtung Skivorderseite bzw. in Richtung zum Schaufelbereich 2.4 anschließenden Segmente 16.2 - 16.4 besitzen die Ausnehmung 23 nicht. Mit dem vorderen Ende der Bindungsplatte 20 ist das vordere Bindungselement 24 (Bindungsvorderbacken) in Längsrichtung der Bindungsplatte 20 einstellbar befestigt (Doppelpfeil B). Das Bindungselement 24 ist an seiner Unterseite entsprechend der Bindungsplatte 20 ausgeführt, und zwar mit jeweils einem Verriegelungsabschnitt 21 an jeder Längsseite. Mit diesen Verbindungsabschnitten 21 ist dann das mit der Bindungsplatte 20 verbundene Bindungselement 24 über die Ausnehmungen 23 durch Aufsetzen in die Nut 17 der vorderen Verbindungsstücke 14 einführbar und dort beim axialen Verschieben der Bindungsplatte 20 verriegelbar. Da die Verbindungsstücke 14 mehrere, d. h. bei der dargestellten Ausführungsform insgesamt drei in Verbindungsstücklängsrichtung aneinander anschließende Segmente 16.2 - 16.4 ohne die Ausnehmung 23 aufweist, ist nach der Verriegelung des Bindungselementes 24 und damit auch des vorderen Endes der Bindungsplatte 20 an den Verbindungsstücken 14 bzw. am Skikörper 2 eine Längsverstellung (Doppelpfeil B) des Bindungselementes 24 relativ zur Bindungsplatte 20 unter Beibehaltung der Verriegelung am Skikörper 2 möglich. Die Ausbildung ist hierbei vorzugsweise so getroffen, dass das Einsetzen der Verriegelungsabschnitte 21 an der Bindungsplatte 20 und am vorderen Bindungselement 22 in die zugehörigen Ausnehmungen 19 bzw. 23 möglich ist, wenn sich das vordere Bindungselement 24 in einer der beiden Endstellungen seiner Verstellung (Doppelpfeil B) relativ zur Bindungsplatte 20 befindet, und zwar bei der dargestellten Ausführungsform in derjenigen Endstellung, in der das Bindungselement 22 der Basisplatte 20 am nächsten liegt.

Nach dem Einsetzen der Verriegelungsabschnitte 21 der Bindungsplatte 20 und des Bindungselementes 24 durch die Ausnehmungen 19 bzw. 23 in die Nut 17 der Verbindungsstücke 13 und 14 und nach dem Verriegeln durch Längsverschieben wird diese Verriegelung durch geeignete Mittel, beispielsweise durch ein Fixieren der Bindungsplatte 20 am Skikörper 2 mittels eines Stiftes oder dergleichen gesichert.

Die Erfindung wurde voranstehend an einem Ausführungsbeispi'el beschrieben. Es versteht sich, dass Änderungen sowie Abwandlungen möglich sind, ohne dass dadurch der der Erfindung zu Grunde liegende Erfindungsgedanke verlassen wird.

### Bezugszeichenliste

- 1: Ski
- 2: Skikörper
- 2.1: Skikörperunterseite
- 2.2: Skikörperoberseite
- 2.3: rückwärtiges Skikörperende
- 2.4: Schaufelbereich
- 3: Kern
- 4: Torsionskasten
- 5: Laufflächenbelag
- 6: Stahlkante
- 7: Obergurt
- 8: Untergurt
- 9: Seitenwangen
- 10: Oberflächenfolie
- 11: Vorsprung
- 12: Ausnehmung
- 13, 14: Verbindungs- oder Verriegelungselement
- 15, 16: Formkörper
- 15.1, 15.4: Segment
- 16.1 - 16.4: Segment
- 15.5 - 16.5: Materialabschnitt
- 17: Verriegelungsnut
- 18: nutenförmiger Einschnitt
- 19: Ausnehmung
- 20: Bindungsplatte
- 21: Verriegelungsabschnitt
- 22: rückwärtiges Bindungselement (Bindungsbacken)
- 23: Ausnehmung
- 24: vorderes Bindungselement (Bindungsbacken)
- A, B: Verstellmöglichkeit

## Patentansprüche

1. Schneegleitbrett, insbesondere Ski, mit einem Schneegleitbrettkörper (2), der an einer Oberseite (2.2) zumindest im Bindungsbereich zwischen zwei voneinander beabstandeten Vorsprüngen (11) eine muldenartige Vertiefung aufweist, mit an der Schneegleitbrettkörperoberseite verankerten Verbindungsstücken (13, 14), die aneinander zugewandten Seiten der Vorsprünge (11) Hinterschneidungen (17) bilden, welche zur Befestigung einer Bindung (20, 22, 24) von indungsseitigen Verriegelungsabschnitten hintergriffen werden kann, wobei die Hinterschneidungen (17) an der Oberseite des Schneegleitbrettkörpers (2.2) offene Einführungsöffnungen (19, 23) aufweisen, die jeweils in eine Hinterschneidung (17) übergehen, und wobei die Hinterschneidungen in einer Achsrichtung senkrecht zu ihrer Längserstreckung einander paarweise gegenüber liegend an den einander zugewandten Seiten (11.1) der Vorsprünge (11) vorgesehen sind **dadurch gekennzeichnet, dass** die Hinterschneidungen (17) an den einander gegenüberliegenden Seiten (11.1) der Vorsprünge (11) jeweils von eigenständigen Verbindungsstücken (13, 14) gebildet sind.

2. Schneegleitbrett nach Anspruch 1, **dadurch gekennzeichnet, dass** die Verbindungsstücke (13, 14) jeweils in einer Ausnehmung (12) an den einander zugewandten Seiten (11.1) der Vorsprünge (11) vorgesehen sind.

3. Schneegleitbrett nach Anspruch 1 oder 2, **dadurch gekennzeichnet, dass** die Verbindungsstücke (13, 14) jeweils von einem Formteil (15, 16) gebildet sind, welches die Hinterschneidung (17) sowie auch wenigstens eine Einführöffnung (19, 23) aufweist.

4. Schneegleitbrett nach einem der vorhergehenden Ansprüche, **dadurch gekennzeichnet, dass** ein rückwärtiges Bindungselement (22) oder eine dieses Bindungselement tragende Platte (20) wenigstens zwei Paare von Verriegelungsabschnitten (21) aufweist, und dass die zugehörigen Verriegelungselemente (13) jeweils zwei Einführöffnungen (19) besitzen.

5. Schneegleitbrett nach einem der vorhergehenden Ansprüche, **dadurch gekennzeichnet,**
**dass** die Verriegelungsabsehnitte (21) an der Bindung oder den Bindungselementen (20, 24) jeweils paarweise vorgesehen sind,

6. Schneegleitbrett nach einem der vorhergehenden Ansprüche, **dadurch gekennzeichnet, dass** die Hinterschneidung jeweils von wenigstens einer Nut (17) im Verbindungsstück (13, 14) oder in einem das Verbindungsstück bildenden Formkörper (15, 16) gebildet ist.

7. Schneegleitbrett nach einem der vorhergehenden Ansprüche, **dadurch gekennzeichnet, dass** wenigstens ein Verbindungsstück (13, 14) oder der dieses Verbindungsstück bildende Formkörper (15, 16) in Längsrichtung segmentiert ist, und zwar vorzugsweise derart, dass der betreffende Formkörper aus mehreren, über Materialstege (15.5, 16.5) noch miteinander verbundenen Segmenten (15.1 - 15.4; 16.1 - 16.4) besteht.

8. Schneegleitbrett nach einem der vorhergehenden Ansprüche, **dadurch gekennzeichnet,**
**dass** die Verbindungsstücke (13, 14) Abstützflächen für die Bindung oder deren Elemente (20, 22, 24) bildet,
und/oder
**dass** sich die Bindung oder die Bindungselemente (20, 24) auf der Oberseite der Verbindungsstücke (13, 14) oder der diese Verbindungsstücke aufweisenden Vorsprünge (11) abstützt.

9. Schneegleitbrett nach einem der vorhergehenden Ansprüche, **dadurch gekennzeichnet,**
**dass** die Verbindungsstücke (13, 14) aus Metall und/oder Kunststoff gefertigt sind, und/oder
**dass** die Verbindungsstücke (13, 14) durch Befestigungselemente, beispielsweise Schrauben und/oder angeformte Dübel, und/oder durch Kleben am Schneegleitbrettkörper (2) gehalten sind.

## Claims

1. Snow gliding board, more particularly ski, with a snow gliding board body (2) which has on an upper side (2.2) at least in the binding region between two spaced projections (11) a trough-like indentation, with connector members (13, 14) anchored on the top side of the snow gliding board body which form on the mutually facing sides of the projections (11) rear cut sections (17) which to fix a binding (20, 22, 24) can be engaged by locking sections on the binding sides, wherein the rear cut sections (17) have on the top side of the snow gliding board body (2.2) open insert openings (19, 23) which each run into an rear cut section (17) and wherein the rear cut sections are provided in an axial direction perpendicular to their longitudinal extension opposite one another in pairs on the facing sides (11.1) of the projections (11), **characterised in that** the rear cut sections (17) are each formed on the mutually opposing sides (11.1) of the projections (11) by independent connector members (13, 14).

2. Snow gliding board according to claim 1 **characterised in that** the connector members (13, 14) are each provided in a recess (12) on the mutually facing sides (11.1) of the projections (11).

3. Snow gliding board according to claim 1 or 2 **characterised in that** the connector members (13, 14) are each formed by a moulded part (15, 16) which has the rear cut section (17) as well as also at least one insert opening (19, 23).

4. Snow gliding board according to one of the preceding claims, **characterised in that** a rear binding element (22) or a plate (20) supporting this binding element has at least two pairs of locking sections (21), and that the associated locking elements (13) each have two insert openings (19).

5. Snow gliding board according to one of the preceding claims **characterised in that** the locking sections (21) are each formed in pairs on the binding or the binding elements (20, 24).

6. Snow gliding board according to one of the preceding claims **characterised in that** each rear cut section is formed by at least one groove (17) in the connector member (13, 14) or in a moulded body (15,16) forming the connector member.

7. Snow gliding board according to one of the preceding claims, **characterised in that** at least one connector member (13, 14) or the moulded body (15, 16) forming this connector member is segmented in the longitudinal direction, namely preferably so that the relevant moulded body consists of several segments (15.1-15.4; 16.1-16.4) which are still connected to one another through material webs (15.5, 16.5).

8. Snow gliding board according to one of the preceding claims **characterised in that** the connector members (13, 14) form support faces for the binding or their elements (20,22,24)
and/or that the binding or the binding elements (20, 24) are supported on the top side of the connector members (13, 14) or the projections (11) having these connector members.

9. Snow gliding board according to one of the preceding claims **characterised in that** the connector members (13, 14) are made of metal and/or plastics and/or that the connector members (13, 14) are held on the snow gliding board body (2) by fastener elements by way of example screws and/or moulded dowels, and/or by adhesive.

## Revendications

1. Planche de glisse sur neige, en particulier ski, avec un corps de planche de glisse sur neige (2) qui présente sur un côté supérieur (2.2) au moins dans la zone de fixation entre deux saillies (11) espacées l'une de l'autre une cavité de type cuvette, avec des adaptateurs (13, 14) ancrés sur le côté supérieur du corps de planche de glisse sur neige, qui forment sur des côtés tournés l'un vers l'autre des saillies (11), des contre-dépouilles (17) qui peuvent s'engager derrière des parties de verrouillage côté fixation pour la fixation d'une fixation (20, 22, 24), les contre-dépouilles (17) présentant des ouvertures d'introduction (19, 23) ouvertes sur le côté supérieur du corps de planche de glisse sur neige (2.2), qui se fondent chacune en une contre-dépouille (17), et les contre-dépouilles étant prévues dans un sens d'axe perpendiculairement à leur développement longitudinal de manière opposée par paires les unes aux autres sur les côtés (11.1) des saillies (11) tournés l'un vers l'autre, **caractérisée en ce que** les contre-dépouilles (17) sont formées sur les côtés (11.1) opposés des saillies (11) respectivement par des adaptateurs (13, 14) autonomes.

2. Planche de glisse sur neige selon la revendication 1, **caractérisée en ce que** les adaptateurs (13, 14) sont prévus respectivement dans un évidement (12) sur les côtés (11.1) opposés des saillies (11).

3. Planche de glisse sur neige selon la revendication 1 ou 2, **caractérisée en ce que** les adaptateurs (13, 14) sont formés respectivement par une pièce moulée (15, 16) qui présente la contre-dépouille (17) ainsi qu'également au moins une ouverture d'introduction (19, 23).

4. Planche de glisse sur neige selon l'une quelconque des revendications précédentes, **caractérisée en ce qu'**un élément de fixation (22) arrière ou une plaque (20) portant cet élément de fixation présente au moins deux paires de parties de verrouillage (21), et **en ce que** les éléments de verrouillage (13) afférents possèdent respectivement deux ouvertures d'introduction (19).

5. Planche de glisse sur neige selon l'une quelconque des revendications précédentes, **caractérisée en ce que** les parties de verrouillage (21) sont prévues respectivement par paires sur la fixation ou les éléments de fixation (20, 24).

6. Planche de glisse sur neige selon l'une quelconque des revendications précédentes, **caractérisée en ce que** la contre-dépouille est formée respectivement par au moins une rainure (17) dans l'adaptateur (13, 14) ou dans un corps moulé (15, 16) formant l'adaptateur.

7. Planche de glisse sur neige selon l'une quelconque des revendications précédentes, **caractérisée en ce qu'**au moins un adaptateur (13, 14) ou le corps moulé (15, 16) formant cet adaptateur est segmenté dans le sens longitudinal, et ce de préférence de sorte que le corps moulé concerné se compose de plusieurs segments (15.1-15.4 ; 16.1-16.4) encore reliés entre eux par des traverses de matière.

8. Planche de glisse sur neige selon l'une quelconque des revendications précédentes, **caractérisée en ce que** les adaptateurs (13, 14) forment des surfaces d'appui pour la fixation ou ses éléments (20, 22, 24),
et/ou
**en ce que** la fixation ou les éléments de fixation (20, 24) s'appuient sur le côté supérieur des adaptateurs (13, 14) ou des saillies (11) présentant ces adaptateurs.

9. Planche de glisse sur neige selon l'une quelconque des revendications précédentes, **caractérisée**
**en ce que** les adaptateurs (13, 14) sont fabriqués en métal et/ou en matière plastique,
et/ou
**en ce que** les adaptateurs (13, 14) sont maintenus par des éléments de fixation, par exemple des vis et/ou des chevilles rapportées, et/ou par collage sur le corps de planche de glisse sur neige (2).
